# EUROPÄISCHE PATENTSCHRIFT

(11) **EP 0 181 509 B1**
(45) Veröffentlichungstag und Bekanntmachung des Hinweises auf die Patenterteilung: **14.09.1988**
(21) Anmeldenummer: 85112957.7
(22) Anmeldetag: 12.10.1985
(51) Int. Cl.: F27B 3/19, C21C 5/52, F27D 3/15, B22D 41/08

(54) **Vorrichtung zum Einfüllen von rieselfähigem Füllmaterial in eine im Boden eines metallurgischen Gefässes angeordnete Abstichöffnung**
Installation for filling the tap hole in the bottom of a metallurgical vessel with free-flowing material
Dispositif permettant le remplissage par un matériau pouvant couler librement d'un trou de coulée disposé dans la sole d'un récipient métallurgique

(30) Priorität: 16.10.1984 DE 3437828
(43) Veröffentlichungstag der Anmeldung: 21.05.1986
(73) Patentinhaber: Fuchs Systemtechnik GmbH, D-77731 Willstätt (DE)
(72) Erfinder: Fuchs, Gerhard, D-7640 Kehl-Bodersweier (DE)
(74) Vertreter: Blumbach Weser Bergen Kramer

(56) Entgegenhaltungen:
- DE-U- 8 405 150
- US-A- 3 507 483
- US-A- 4 116 421
- RADEX-RUNDSCHAU, Heft 3, 1980, Seiten 187-196, Radenthein, AT; H.G. BAUER et al.: "Entwicklung und Betriebsergebnisse an einem Lichtbogenofen mit Bodenabstich"

## Beschreibung

Die Erfindung betrifft eine Vorrichtung zum Einfüllen von rieselfähigem Füllmaterial in eine im Randbereich des Bodens eines metallurgischen Gefässes, insbesondere eines Schmelzofens, angeordnete Abstichöffnung gemäss dem Gattungsbegriff des Anspruchs 1.

Bei einem metallurgischen Gefäss mit Bodenabstich ist die Abstichöffnung im Gefässboden angeordnet und wird jeweils nach einem Abstich mittels einer rieselfähigen Füllmasse aus ff-Material gefüllt (Radex-Rundschau, Heft 3, 1980, Seiten 187 bis 196, DE-Gbm 8405150). Das Füllmaterial wird nach dem Anlegen einer Verschlussplatte an den unteren Rand der Abstichöffnung mittels eines Rohres eingefüllt, das vom Stahlwerker durch die Öffnung der Arbeitstüre oder aus einer in den Ofen abgesenkten isolierten Reparaturkapsel zur Abstichöffnung geführt wird. Im Falle einer im erkerartigen Vorsprung des Gefässes vorgesehenen Abstichöffnung wird das Rohr durch eine Öffnung im Deckel dieses Vorsprungs eingeschoben.

Aufgabe dieser Erfindung ist es, bei einer Vorrichtung der im Gattungsbegriff des Anspruchs 1 genannten Art den Einfüllvorgang zu automatisieren und hierdurch die Unfallgefahr zu verringern und die für den Einfüllvorgang erforderliche Zeit zu verkürzen. Es soll eine einfache Führung für den Bewegungsablauf des Rohres vorgesehen werden, durch das Füllmaterial eingefüllt wird.

Die Aufgabe wird durch die Merkmale des Anspruchs 1 gelöst. Vorteilhafte Ausgestaltungen der Erfindung sind den Unteransprüchen zu entnehmen.

Bei der erfindungsgemässen Vorrichtung wird durch Schwenken des zum Einfüllen des Füllmaterials verwendeten Rohres um ein an der Gefässwand angebrachtes Drehgelenk das Rohr aus einer Position ausserhalb des Gefässes in eine Einfüllposition bewegt, in der die Austrittsöffnung des Rohres der Abstichöffnung gegenüberliegt. Dieser Schwenkvorgang wird zweckmässigerweise durch einen Schwenkantrieb durchgeführt. Um die Öffnung in der Gefässwand, durch die das die Austrittsöffnung aufweisende Rohrende in das Ofeninnere eingeführt werden muss, möglichst klein halten zu können, ist das Rohr innerhalb des in der Einfüllposition in das Gefäss eintauchenden Bereiches in der Bewegungsebene kreisförmig um die Schwenkachse, d.h. die Achse des Drehgelenkes gebogen, um die der Arm schwenkbar ist. Am austrittsseitigen Ende des Rohres sollte jedoch ein kurzes geradliniges Stück vorgesehen sein, um dem austretenden Strahl eine definierte Strahlrichtung zu verleihen.

Vorzugsweise ist oberhalb der in der Gefässwand für den Durchtritt des Rohres vorgesehenen Öffnung ausserhalb dieser Wand ein Dosierbehälter angebracht und das die Eintrittsöffnung aufweisende Rohrende so gebogen, dass in der Einfüllposition des Rohres eine Verbindung zwischen den beiden Öffnungen hergestellt wird. Die Schwenkbewegung des Rohres wird vorzugsweise durch einen am Dosierbehälter angebrachten Anschlag begrenzt und zur Betätigung eines Schliessorgans des Dosierbehälters und gegebenenfalls zum Steuern von Ventilen für die Zufuhr eines pneumatischen Fördermittels für das Füllmaterial vom Behälter zur Abstichöffnung ausgenutzt.

Die Erfindung wird durch ein Ausführungsbeispiel anhand einer Figur näher erläutert. Diese Figur zeigt schematisch einen Teil aus einem Längsschnitt eines metallurgischen Gefässes mit einer erfindungsgemässen Vorrichtung.

Die Figur stellt in einem Längsschnitt einen Teil eines als Lichtbogenofen ausgebildeten metallurgischen Gefässes 1 dar. Das Gefäss enthält ein feuerfest ausgekleidetes Untergefäss 2 und ein durch Wasserkühlkästen 3 gebildetes Obergefäss 4. Es ruht auf einer Wiege 5 und kann mittels eines Betätigungsmechanismus aus der dargestellten Position nach links und nach rechts gekippt werden. Im Randbereich des Bodens 6 des metallurgischen Gefässes ist auf der Seite, zu der das Gefäss mittels der Wiege 5 kippbar ist, eine Abstichöffnung 7 angeordnet, die in bekannter Weise durch Lochsteine 8 gebildet und unten durch eine Verschlussplatte 9 verschlossen ist. Die Verschlussplatte 9 kann beispielsweise mit dem in dem DE-Gbm 84 05 150 dargestellten Mechanismus zur Seite bewegt und damit die Abstichöffnung 7 nach unten freigegeben werden. Unterhalb der Abstichöffnung 7 befindet sich eine Pfanne 10.

Zum Einfüllen von rieselfähigem Füllmaterial in die Abstichöffnung 7 ist ein Rohr 11 vorgesehen, das aus einer gestrichelt dargestellten Position ausserhalb des Gefässes 1 durch eine Öffnung 12 in der Gefässwand, d.h. im vorliegenden Fall in einem Wasserkühlkasten 3, in die mit ausgezogenen Linien dargestellte Einfüllposition bewegbar ist. In dieser Position ist die Eintrittsöffnung 13 des Rohres mit einer Austrittsöffnung 14 eines das Füllmaterial liefernden Dosierbehälters 15 verbunden und die Austrittsöffnung 16 des Rohres 11 liegt der Abstichöffnung 7 gegenüber. Das Rohr 11 ist an der Aussenwand des Gefässes 1 angelenkt. Zu diesem Zweck ist das Rohr 11 an einem Arm 17 befestigt, der um ein an der Gefässwand angebrachtes Drehgelenk 18 schwenkbar ist. Zur Durchführung der Schwenkbewegung ist ein nicht dargestellter Schwenkantrieb vorgesehen.

Um die Öffnung 12 in der Gefässwand möglichst klein halten zu können, ist das Rohr 11 nahezu auf der gesamten Länge, die in der Einfüllposition in das Gefäss 1 eintaucht, längs eines in der Schwenkebene, d.h. bei der gewählten Darstellung in der Papierebene liegenden Kreisbogens gekrümmt, dessen Mittelpunkt mit der Schwenkachse 18 zusammenfällt. Lediglich am austrittsseitigen Ende ist ein kurzes geradliniges Rohrstück 19 vorgesehen, um dem als Strahl austretenden Füllmaterial eine definierte Richtung zu verleihen.

In dem in der Einfüllposition ausserhalb des Gefässes 1 befindlichen Bereich 20 ist das Rohr entgegengesetzt gekrümmt, so dass seine Eintrittsöffnung 13 in der Einfüllposition nach oben weist. An diesem Ende ist ebenfalls ein kurzer geradliniger Abschnitt 21 vorgesehen.

Um zu verhindern, dass sich das Rohr unter der Einwirkung der heissen Ofenatmosphäre beim Eintauchen in das Gefäss 1 verbiegt, ist es mit Kanälen für ein Kühlmedium versehen und wird während des Eintauchens durch ein von aussen zugeführtes Kühlmittel gekühlt. Aus Gründen der Übersichtlichkeit ist diese Kühlung nicht dargestellt. Zweckmässig wird zur Bildung von Kühlkanälen das Rohr doppelwandig ausgebildet und der Ringkanal zwischen der Aussenwand und der Innenwand des Rohres zur Führung des Kühlmittels benutzt.

Die Austrittsöffnung 14 des Dosierbehälters 15 ist mittels eines durch ein Handrad 22 betätigbaren Schliessorgans, in der Regel einer Klappe, verschliessbar. Ausserdem ist im Bereich der Austrittsöffnung 14 ein Anschlag 23 vorgesehen, der die Schwenkbewegung des Rohres 11 begrenzt. Der Anschlag 23 ist in Form einer Rohrhälfte bzw. eines Ringstückes ausgebildet, das den geradlinigen Abschnitt 21 des Rohrendes im Bereich der Eintrittsöffnung 13 aufnimmt. Anstelle eines durch ein Handrad 23 betätigbaren Schliessorgans an der unteren Austrittsöffnung des Dosierbehälters 15 kann auch ein durch die Schwenkbewegung des Rohres betätigbares Schliessorgan vorgesehen sein, d.h. ein Schliessorgan, das automatisch geöffnet wird, wenn der Abschnitt 21 des Rohres 11 in den Bereich der Austrittsöffnung 14 des Dosierbehälters 15 gelangt. Schliesslich kann die Austrittsöffnung 14 auch als pneumatische Förderdüse ausgebildet sein, um das rieselfähige Füllmaterial nicht nur durch Schwerkraft in die Abstichöffnung 7 zu befördern, sondern zwangsweise mit Hilfe eines durch die Förderdüse zugeführten Druckluftstroms. Die Druckluftzufuhr kann hierbei durch das Handrad 22 oder durch die Schwenkbewegung des Rohres 11 gesteuert werden.

Solange sich das Rohr 11 ausserhalb des Gefässes 1 befindet, ist die Öffnung 12 in der Gefässwand durch eine Schwenkklappe 24 von aussen abschliessbar.

Es wird nun die Arbeitsweise der beschriebenen Einfüllvorrichtung erläutert.

Während des Schmelzprozesses befindet sich das Rohr 11 in der gestrichelt dargestellten Position ausserhalb des Gefässes 1 und die Klappe 24 schliesst die Öffnung 12 von aussen ab. In der Abstichöffnung 7 befindet sich ff-Füllmaterial, das verhindert, dass die Schmelze mit der Verschlussplatte 9 in Berührung kommen kann. Zum Abstich wird das Gefäss nach rechts gekippt und die Verschlussplatte 9 vom unteren Rand der Ahstichöffnung 7 entfernt. Wenn die vorgesehene Menge an flüssigem Metall durch die Abstichöffnung 7 ausgelaufen ist, wird das Gefäss zurückgekippt, so dass die im Gefäss enthaltene Restschmelze und Schlacke die Abstichöffnung 7 nicht mehr bedeckt. Nach Verschliessen der Abstichöffnung 7 durch die Verschlussplatte 9 wird der Einfüllvorgang durch die beschriebene Vorrichtung eingeleitet.

Zu diesem Zweck wird nach beiseite schieben der Klappe 24 der Schwenkantrieb für den Arm 17 betätigt und das Rohr 11 in die durch ausgezogene Linien dargestellte Einfüllposition gebracht, wobei die Schwenkbewegung des Rohres durch den Anschlag 23 begrenzt wird. In dieser Position liegt die Eintrittsöffnung 13 des Rohres 11 der Austrittsöffnung 14 des Dosierbehälters 15 gegenüber, in den zuvor die zum Befüllen der Abstichöffnung 7 erforderliche Menge an rieselfähigem Füllmaterial eingebracht worden war. Durch Drehen des Handrades 22 wird die Austrittsöffnung 14 freigegeben und der als pneumatische Förderdüse ausgebildeten Austrittsöffnung gleichzeitig Pressluft zugeführt. Das rieselfähige Füllmaterial gelangt so durch das Rohr 11 als Strahl in die Abstichöffnung 7. Nach dem Befüllen dieser Abstichöffnung wird mittels des Handrades 22 die Austrittsöffnung 14 wieder verschlossen und durch den Schwenkantrieb das Rohr in die Position ausserhalb des Gefässes 1 zurückgeschwenkt. Nach dem Schliessen der Öffnung 12 durch die Schwenkklappe 24 ist der Einfüllvorgang beendet und das Gefäss 1 kann wieder in die für den Schmelzprozess vorgesehene Lage zurückgekippt werden.

Die erfindungsgemässe Einfüllvorrichtung ist bei metallurgischen Gefässen unterschiedlicher Typen wie Lichtbogenöfen, Warmhalteöfen, Pfannen etc. einsetzbar, bei denen im Boden des Gefässes eine Abstichöffnung vorgesehen ist, die nach jedem Abstich mittels eines rieselfähigen Füllmaterials befüllt werden muss. Die Abstichöffnung kann hierbei auch im erkerartigen Vorsprung eines metallurgischen Gefässes vorgesehen sein.

## Patentansprüche

1. Vorrichtung zum Einfüllen von rieselfähigem Füllmaterial in eine im Randbereich des Bodens (6) eines metallurgischen Gefässes (1), insbesondere eines Schmelzofens, angeordnete Abstichöffnung (7), mit einem Rohr (11), das aus einer Position ausserhalb des Gefässes (1 ) durch eine Öffnung (12) in der Gefässwand in eine Einfüllposition bewegbar ist, in der eine Eintrittsöffnung (13) des Rohres (11) mit einem das Füllmaterial liefernden Behälter (15) verbunden ist und eine Austrittsöffnung (16) des Rohres der Abstichöffnung (7) gegenüberliegt, dadurch gekennzeichnet, dass das Rohr (11) an einem Arm (17) befestigt ist, der um ein an der Aussenwand des Gefässes (1 ) angebrachtes Drehgelenk (18) schwenkbar ist und innerhalb des in der Einfüllposition in das Gefäss (1 ) eintauchenden Bereiches im wesentlichen längs eines in der Schwenkebene liegenden Kreisbogens gekrümmt ist, dessen Mittelpunkt mit der Schwenkachse (18) zusammenfällt.

2. Vorrichtung nach Anspruch 1, dadurch gekennzeichnet, dass der Arm (17) mit einem Schwenkantrieb versehen ist.

3. Vorrichtung nach Anspruch 1 oder 2, dadurch gekennzeichnet, dass das Rohr (11) in dem in der Einfüllposition ausserhalb des Gefässes (1 ) befindlichen Bereich derart gekrümmt ist, dass seine Eintrittsöffnung (13) in der Einfüllposition nach oben weist.

4. Vorrichtung nach einem der Ansprüche 1 bis 3, dadurch gekennzeichnet, dass das Rohr (11) wenigstens in dem in der Einfüllposition in das Gefäss (1) eintauchenden Bereich Kanäle für ein Kühlmedium enthält.

5. Vorrichtung nach einem der Ansprüche 1 bis 4, dadurch gekennzeichnet, dass oberhalb der Öffnung (12) der Gefässwand an dieser aussen ein Dosierbehälter (15) mit einer durch ein Schliessorgan verschliessbaren unteren Austrittsöffnung (14) angeordnet ist, die in der Einfüllposition mit der Eintrittsöffnung (13) des Rohres (21 ) verbunden ist.

6. Vorrichtung nach Anspruch 5, dadurch gekennzeichnet, dass der Austrittsöffnung (14) des Dosierbehälters (15) ein Anschlag (23) zugeordnet ist, der die Schwenkbewegung des Rohres (11) begrenzt.

7. Vorrichtung nach Anspruch 6, dadurch gekennzeichnet, dass der Anschlag (23) als ein das Rohrende im Bereich der Eintrittsöffnung (13) teilweise aufnehmendes Ringstück ausgebildet ist.

8. Vorrichtung nach einem der Ansprüche 5 bis 7, dadurch gekennzeichnet, dass das Schliessorgan durch die Schwenkbewegung des Rohres (11) betätigbar ist.

9. Vorrichtung nach einem der Ansprüche 1 bis 8, dadurch gekennzeichnet, dass bei einem metallurgischen Gefäss (1) aus einem mit ff-Material ausgekleideten Untergefäss (2) und einem durch flüssigkeitsgekühlte Wandelemente (3) gebildeten Obergefäss (4) das Rohr (11) am Untergefäss angelenkt und die Öffnung (12) im Obergefäss vorgesehen ist.

## Revendications

1. Dispositif pour introduire un matériau en vrac apte à s'écouler, dans un trou de coulée (7) ménagé dans la zone marginale du fond (6) d'une cuve métallurgique (1 ), notamment d'un four de fusion, et comportant un tube (11 ), qui peut être amené depuis une position située à l'extérieur de la cuve (1 ), par une ouverture (12) ménagée dans la paroi de la cuve dans une position de remplissage, dans laquelle une ouverture d'entrée (13) du tube (11) est reliée à un réservoir (15) délivrant le matériau de remplissage et une ouverture de sortie (16) du tube est située en vis-à-vis du trou de coulée (7), caractérisé par le fait que le tube (11 ) est fixé à un bras (17), qui peut pivoter autour d'une articulation pivotante (18) montée sur la paroi extérieure de la cuve (1 ), et est coudé, dans sa partie pénétrant dans la cuve (1 ), dans la position de remplissage, essentiellement le long d'un arc de cercle situé dans le plan de pivotement et dont le centre est situé sur l'axe de pivotement (18).

2. Dispositif suivant la revendication 1, caractérisé par le fait que le bras (17) comporte un dispositif d'entraînement en rotation.

3. Dispositif suivant la revendication 1 ou 2, caractérisé par le fait que le tube (11) est coudé, dans sa partie située à l'extérieur de la cuve (1), dans la position de remplissage, de telle sorte que son ouverture d'entrée (13) est dirigée vers le haut, dans la position de remplissage.

4. Dispositif suivant l'une des revendications 1 à 3, caractérisé'par le fait que le tube (11 ) contient des canaux pour un fluide de refroidissement au moins dans sa partie pénétrant dans la cuve (1), dans la position de remplissage.

5. Dispositif suivant l'une des revendications 1 à 4, caractérisé par le fait qu'un réservoir de dosage (15) comportant une ouverture inférieure de sortie (14), qui peut être refermée par un organe de fermeture et est reliée à l'ouverture d'entrée (13) du tube (21), dans la position de remplissage, est installée extérieurement sur la paroi de la cuve, au-dessus de l'ouverture (12) de ce dernier.

6. Dispositif suivant la revendication 5, caractérisé par le fait qu'à l'ouverture de sortie (14) du récipient de dosage (15) est associée une butée (23), qui limite le mouvement de pivotement du tube (11).

7. Dispositif suivant la revendication 6, caractérisé par le fait que la butée (23) est réalisée sous la forme d'un élément annulaire logeant partiellement l'extrémité du tube au voisinage de l'ouverture d'entrée (13).

8. Dispositif suivant l'une des revendications 5 à 7, caractérisé par le fait que l'organe de fermeture peut être actionné au moyen du mouvement de pivotement du tube (11 ).

9. Dispositif suivant l'une des revendications 1 à 8, caractérisé par le fait que dans le cas d'une cuve métallurgique (1 ) constitué par une partie inférieure (2) habillée d'un matériau réfractaire, et par une partie supérieure (4) formée par des éléments de paroi (3) refroidis par un liquide, le tube (11 ) est articulé sur la partie inférieure de la cuve et l'ouverture (12) est prévue dans la partie supérieure de la cuve.

## Claims

1. Apparatus for introducing filling material which is capable of flow into a tap opening (7) in the edge region of the bottom (6) of a metallurgical vessel (1), in particular a smelting furnace, comprising a pipe (11) which is movable from a position outside the vessel (1) through an opening (12) in the wall of the vessel into a filling position in which an intake opening (13) of the pipe (11) is communicated with a container (15) for supplying the filling material and an outlet opening (16) of the pipe lies opposite the tap opening (7), characterised in that the pipe (11) is fixed to an arm (17) which is pivotable about a pivot means (18) mounted to the outside wall of the vessel (1) and within the region which in the filling position extends into the vessel (1), is curved substantially along a circular arc which is disposed in the plane of pivotal movement and the centre point of which coincides with the pivot axis (18).

2. Apparatus according to claim 1 characterised in that the arm (17) is provided with a pivoting drive.

3. Apparatus according to claim 1 or claim 2 characterised in that in the region which in the filling position is outside the vessel (1), the pipe (11) is curved in such a way that in the filling position its intake opening (13) faces upwardly.

4. Apparatus according to one of claims 1 to 3 characterised in that the pipe (11) has ducts for a cooling agent at least in the region which in the filling position extends into the vessel (1).

5. Apparatus accr-ding to one of claims 1 to 4 characterised in that a metering container (15) is arranged on the vessel wall on the outside thereof above the opening (12), the metering container having a lower outlet opening (14) which can be closed by a closure member and which in the filling position is communicated with the intake opening (13) of the pipe (11).

6. Apparatus according to claim 5 characterised in that associated with the outlet opening (14) of the metering container (15) is an abutment (23) for limiting the pivotal movement of the pipe (11).

7. Apparatus according to claim 6 characterised in that the abutment (23) is in the form of a ring portion which partially accommodates the end of the pipe in the region of the intake opening (13).

8. Apparatus according to one of claims 5 to 7 characterised in that the ciosure member can be actuated by the pivotal movement of the pipe (11).

9. Apparatus according to one of claims 1 to 8 characterised in that in the case of a metallurgical vessel (1) comprising a lower vessel (2) lined with refractory material and an upper vessel (4) which is formed by fluid-cooled wall elements (3), the pipe (11) is pivotally connected to the lower vessel and the opening (12) is .provided in the upper vessel.
